# EUROPÄISCHE PATENTSCHRIFT

(11) **EP 1 114 424 B1**
(45) Veröffentlichungstag und Bekanntmachung des Hinweises auf die Patenterteilung: **29.09.2004**
(21) Anmeldenummer: 99942910.3
(22) Anmeldetag: 24.08.1999
(51) Int. Cl.: G21K 1/00, H05H 7/18

(54) **VORRICHTUNG UND VERFAHREN ZUR KONTROLLIERTEN ERZIELUNG EINES PHOTONENFLUSSES ZWISCHEN RESONANZEN EINES ELEKTROMAGNETISCHEN RESONATORS**
METHOD AND DEVICE FOR OBTAINING A FLOW OF PHOTONS BETWEEN RESONANCES IN AN ELECTROMAGNETIC RESONATOR IN A CONTROLLED MANNER
DISPOSITIF ET PROCEDE POUR OBTENIR DE MANIERE CONTROLEE UN FLUX PHOTONIQUE ENTRE DES RESONANCES D'UN RESONATEUR ELECTROMAGNETIQUE

(30) Priorität: 14.09.1998 CH 187098
(43) Veröffentlichungstag der Anmeldung: 11.07.2001
(73) Patentinhaber: MÜLLER, Eberhard, D-58640 Iserlohn (DE)
(72) Erfinder: MÜLLER, Eberhard, D-58640 Iserlohn (DE)
(74) Vertreter: Müller, Christoph Emanuel
(86) Internationale Anmeldenummer: PCT/EP1999/006211
(87) Internationale Veröffentlichungsnummer: WO 2000/016341

(56) Entgegenhaltungen:
- WO-A-87/01503
- MULLER E E: "Bose-Einstein condensation of free photons in thermal equilibrium" PHYSICA A, NOV. 1986, NETHERLANDS, Bd. 139A, Nr. 1, Seiten 165-174, XP002102882 ISSN 0378-4371
- GROSSMANN S ET AL: "Bose-Einstein condensation in a cavity" ZEITSCHRIFT FUR PHYSIK B (CONDENSED MATTER), APRIL 1995, GERMANY, Bd. 97, Nr. 2, Seiten 319-326, XP002102883 ISSN 0722-3277
- WINTERBERG F: "Can self-focusing of intense photon beams cause Bose-Einstein condensation into a superfluid state?" INTENSE MICROWAVE AND PARTICLE BEAMS, LOS ANGELES, CA, USA, 16-19 JAN. 1990, Bd. 1226, Seiten 376-380, XP002102884 ISSN 0277-786X, Proceedings of the SPIE - The International Society for Optical Engineering, 1990, USA
- KIRSTEN K ET AL: "Bose-Einstein condensation in arbitrarily shaped cavities" PHYSICAL REVIEW E (STATISTICAL PHYSICS, PLASMAS, FLUIDS, AND RELATED INTERDISCIPLINARY TOPICS), JAN. 1999, APS THROUGH AIP, USA, Bd. 59, Nr. 1, pt.A-B, Seiten 158-167, XP002124279 ISSN 1063-651X

## Beschreibung

Die Erfindung betrifft eine Vorrichtung und ein Verfahren zur kontrollierten Erzielung eines Photonenflusses zwischen wenigstens einer ausgewählten Resonanz eines elektromagnetischen Resonators und einer ausgewählten Zielresonanz des Resonators, wobei dieser Photonenfluss insbesondere die Umverteilung elektromagnetischer Strahlung zwischen den Resonanzen des Resonators bei der Erzeugung eines Bose-Einstein-Photonen-Kondensats unterstützt.

Aus WO 87/01503 ist ein Verfahren und eine Vorrichtung zum Umwandeln elektromagnetischer Wellen in monochromatische, kohärente elektromagnetische Strahlung mit einer vorherbestimmbaren Frequenz und in Wärmestrahlung bekannt, wobei die vorherbestimmbare Frequenz am unteren Rand des Planck-verteilten Frequenzspektrums der Wärmestrahlung liegt. Dabei wird elektromagnetische Strahlung in einem Resonator derart konzentriert, dass die mittlere Strahlungsdichte im Resonator einen kritischen Wert überschreitet und der diesen Wert überschreitende Teil der Strahlung den tiefsten elektromagnetischen Energiezustand des Resonators besetzt. Die Erfindung WO 87/01503 wendet die Bose-Einstein-Kondensation im Falle von Photonen technisch an.

Es ist ein Nachteil dieser bekannten Vorrichtung, dass der Umverteilungsprozess für die den kritischen Wert der elektromagnetischen Strahlung im Resonator übersteigende Zahl von Photonen nicht genau kontrollierbar ist. Wird beispielsweise die überkritische Strahlungsdichte bezüglich einer mittleren Strahlungstemperatur durch ein stationäres Fliessgleichgewicht erzeugt, wobei das Frequenzspektrum eines wesentlichen Teils der in den Resonator eingestrahlten elektromagnetischen Strahlung in der Umgebung einer bestimmten Resonatorresonanz liegt, stellt sich die Frage, wie Photonen aus der Umgebung dieser Ausgangsfrequenz in den Grundzustand des Resonators fliessen können, wobei sich die Frequenz und die Zahl der netto fließenden Photonen den beteiligten Resonanzfrequenzen anpasst. Die üblichen Thermalisierungsprozesse für elektromagnetische Strahlung in Wechselwirkung mit den Resonatorwänden ergeben häufig nur ein geringes Umwandlungspotential für die Bose-Einstein-Kondensation von Photonen.

Die Aufgabe der vorliegenden Erfindung besteht darin, die Nachteile des Bekannten zu vermeiden; insbesondere eine Vorrichtung zu schaffen, wo Photonen in der Umgebung einer bestimmten Frequenz zu einem möglichst großen Teil sich in Photonen im Bereich einer vorbestimmten Zielfrequenz umwandeln, wobei die Zielfrequenz niedriger ist als die Ausgangsfrequenz und die Photonen den Bedingungen einer Bose-Einstein-Kondensation unterworfen werden können, so daß sie spontan von der Umgebung der Ausgangsfrequenz in den Bereich der Zielfrequenz fließen, die die Grundfrequenz eines elektromagnetischen Resonators ist.

Erfmdungsgemäss wird diese Aufgabe mit einer Vorrichtung gemäss den Merkmalen des kennzeichnenden Teils von Anspruch 1 und mit einem Verfahren gemäss den Merkmalen des kennzeichnenden Teils von Anspruch 13 gelöst.

### Quantenstatistische Grundzüge

In einem stationären Fließgleichgewicht läßt sich in einem Photonengas ein thermodynamisches Gleichgewicht herstellen, in dem die mittlere Photonenenergiedichte und die mittlere Photonenzahldichte unabhängig voneinander fixiert werden. Dies kann beispielsweise dadurch geschehen, daß bei einem elektromagnetischen Resonator die Wandtemperatur fixiert bleibt; während mit einem Laser Photonen eingestrahlt werden. Durch die wechselseitig unabhängige Variation der Leistung und der Frequenz des Lasers läßt sich ein stationärer Photonenstau aufbauen, dessen Parameter - mittlere Photonenzahl und mittlere Photonenenergie - paarweise unabhängig voneinander einstellbar sind. Auch die freie Manipulation der Wandtemperatur und der Laserleistung, oder der Wandtemperatur und der Laserfrequenz kommen dafür in Frage. Anstelle eines Lasers läßt sich auch durch eine Wärmestrahlung geeigneter Temperatur, die durch ein Langpaßfilter in den Resonator eingestrahlt wird, die gewünschte stationäre Abweichung von der Planckschen Wärmestrahlung herstellen.

Mathematisch wird ein solches Photonengas durch ein sogenanntes "großkanonisches Ensemble" mit indefiniter Teilchenzahl beschrieben, mit den beiden Lagrangeparametem β = 1/(kT) und µ, inverser Temperatur und chemischem Potential. Für die Energiedichte dieses freien Bosonengases gilt: εₖ, k = 1,2,... steht für die Energieeigenwerte des Resonators, V für das Volumen. Der zweite Term der zweiten Zeile, der die Energie aller excited modes aufsummiert, strebt für hinreichend "große" Kavitäten gegen 'h steht für die durch 2π dividierte Plancksche Konstante h. Die Parameter β und µ sind Lösung des Gleichungssystems wobei u den Wert der eingestellten Energiedichte und n den Wert der eingestellten Photonenzahldichte angibt. Die Photonenzahldichte p als Funktion von β und µ ist gegeben durch

Für hinreichend große Kavitäten ergibt sich der zweite Beitrag in (4), der Beitrag der excited modes des Resonators zu${\text{(5) ρ}}_{\text{e}} {\text{(β,µ) = 2 β}}^{\text{-3}} {\text{('hc)}}^{\text{-3}} {\text{π}}^{\text{-2}} {\text{g}}_{\text{3}} {\text{(e}}^{\text{βµ}} \text{)}$

Für das chemische Potential gilt${\text{(6) µ ≤ ε}}_{\text{1}}$ so daß die in (4) auftretenden Besetzungswahrscheinlichkeiten nicht negativ werden können.

Mit wachsender Größe der Kavität strebt ε₁ reziprok zum charakteristischen "Durchmesser" gegen 0. Im Grenzfall unendlich großer Kavitäten ist µ negativ oder gleich 0. Dann können die angeregten Zustände die maximale Energiedichte${\text{(7) u}}_{\text{c}} {\text{(β) := u}}_{\text{e}} \text{(β,0)}$ aufnehmen. Dies ist die Energiedichte der schwarzen Strahlung. Wird eine Energiedichte u eingestellt, die diesen Wert übersteigt, muß der Energieüberschuß vom Grundzustand, dem ersten Term in (1), aufgenommen werden. Im Idealfall unendlich großer Kavität, d. h. für jede hinreichend große in guter Approximation, gilt dann:${\text{(8) V}}^{\text{-1}} {\text{ε}}_{\text{1}} {\text{(e}}^{\text{β}} {\text{(ε}}_{\text{1}} {\text{-µ) - 1)}}^{\text{-1}} {\text{= u - u}}_{\text{c}} \text{(β)}$

Wenn wir die Exponentialfunktion auf der linken Seite in (8) entwickeln,${\text{(9) V}}^{\text{-1}} {\text{ε}}_{\text{1}} {\text{(ε}}_{\text{1}} {\text{-µ)}}^{\text{-1}} {\text{β}}^{\text{-1}} \text{,}$ wird erkennbar, daß µ - ε₁ reziprok zur vierten Potenz des charakteristischen Durchmessers der Kavität gegen 0 strebt.

Ist die Grundzustandsenergie von 0 verschieden, der Grundzustand also makroskopisch besetzt, wird die Photonenzahl im Grundzustand, also der erste Term in (4), singulär, indem er proportional zum Durchmesser der Kavität anwächst. Dies ist plausibel, gibt doch dann eine unendlich große Zahl von Photonen infinitesimaler Energie einen endlichen Energiebeitrag. Genau dies ist die Infrarotsingularität.

### Zum Mechanismus der Umverteilung der Photonen

Bose-Einstein-Kondensation von Photonen heißt, daß die die kritische Energiedichte u_{c}(β) überschreitenden Photonen in den Grundzustand des Resonators übergehen.
Dies ist über die Wechselwirkung der Photonen mit der Wand des Resonators möglich. Da die Güte der Kavität einen endlichen Wert hat, kommt es zu einer Ausschmierung der Resonanzen und damit zu einem Überlappen der Resonanzkurven. Dies hat endlich große Übergangswahrscheinlichkeiten zwischen den Resonanzzuständen zur Folge. Eine Kavität, die Photonenkondensation zuläßt, kann so konstruiert werden, daß die Übergangswahrscheinlichkeiten die Absorptionswahrscheinlichkeiten dominieren.

Unter Vernachlässigung des Frequenzshifts ist${\text{(10) f}}_{\text{k}} \text{(t) ∝ e} {\text{}}^{{\text{iω}}_{\text{k}} {\text{t - ω}}_{\text{k}} {\text{t/(2Q}}_{\text{k}} \text{)}}$ die Photonenfunktion in der Resonanz k unter Berücksichtigung der Dämpfung. Der Gütefaktor Q ist, bis auf einen geometrischen Faktor der Größenordnung 1, gegeben durch (siehe John David Jackson, Classical Electrodynamics, Second Edition, John Wiley & Sons, New York, 1975, S. 359)${\text{(11) Q}}_{\text{k}} {\text{= (µ}}_{\text{0}} {\text{σω}}_{\text{k}} {\text{/2)}}^{\text{½}} \text{V/A}$ σ ist die Leitfähigkeit des Wandmaterials, µ₀ die magnetische Permeabilität des Vakuums, V das Volumen und A die Oberfläche der Kavität. Die Fouriertransformierte zu (10) ist${\text{(12) f}}_{\text{k}} {\text{(ω) ∝ (-i (ω-ω}}_{\text{k}} {\text{) - ω}}_{\text{k}} {\text{/(2Q}}_{\text{k}} {\text{))}}^{\text{-1}} {\text{= ( -i (ω-ω}}_{\text{k}} {\text{) α ω}}^{\text{1/2}} {\text{)}}^{\text{-1}} {\text{, α := (2µ}}_{\text{0}} {\text{σ)}}^{\text{-1/2}} \text{A /V}$

Die Wahrscheinlichkeitsamplitude für einen Übergang ωₖ → ω₁ ist

Dabei steht f^{cc} für das konjugiert Komplexe der Funktion f. Die Übergangswahrscheinlichkeit ergibt sich durch Multiplikation der Wahrscheinlichkeitsamplitude mit ihrem konjugiert Komplexen zu${\text{(14) Tp(ω}}_{\text{k}} {\text{,ω}}_{\text{1}} \text{,α) =} {\text{{(π + ArcTan[ω}}_{\text{k}} {\text{}}^{\text{1/2}} {\text{/α] + ArcTan[ω}}_{\text{1}} {\text{}}^{\text{1/2}} {\text{/α])}}^{\text{2}} \text{+} {\text{4}}^{\text{-1}} {\text{Log[ ( ω}}_{\text{k}} {\text{α}}^{\text{2}} {\text{+ ωk}}^{\text{2}} {\text{) / ( ω}}_{\text{1}} {\text{α}}^{\text{2}} {\text{+ ω}}_{\text{1}} {\text{}}^{\text{2}} \text{)]} *} {\text{* (ArcTan[ω}}_{\text{k}} {\text{}}^{\text{1/2}} {\text{/α] + π/2 )}}^{\text{-1}} {\text{(ArcTan[ω}}_{\text{1}} {\text{}}^{\text{1/2}} {\text{/α] + π/2 )}}^{\text{-1}} \text{*} {\text{* ((ω}}_{\text{k}} {\text{}}^{\text{1/2}} {\text{+ ω}}_{\text{1}} {\text{}}^{\text{1/2}} {\text{)}}^{\text{2}} {\text{ω}}_{\text{k}} {\text{-}}^{\text{1/2}} {\text{ω}}_{\text{1}} {\text{}}^{\text{-1/2}} {\text{+ (ω}}_{\text{k}} {\text{- ω}}_{\text{1}} {\text{)}}^{\text{2}} {\text{α}}^{\text{-2}} {\text{ω}}_{\text{k}} {\text{-}}^{\text{1/2}} {\text{ω}}_{\text{1}} {\text{}}^{\text{-1/2}} {\text{)}}^{\text{-1}}$

Für nahe beieinanderliegende Frequenzen, d. h. falls x = ωₖ - ω₁ klein, gilt näherungsweise:${\text{(15) Tp[ω,ω+x,α] ≈ { 4 - (x/ω) (α}}^{\text{2}} {\text{+ 2ω + x) / (4π}}^{\text{2}} {\text{(α}}^{\text{2}} \text{+ ω))}*} {\text{*(4+x}}^{\text{2}} {\text{ω}}^{\text{-1}} {\text{α}}^{\text{-2}} {\text{)}}^{\text{-1}}$

Diese Übergangswahrscheinlichkeit liegt nahe bei 1, falls${\text{(16) x}}^{\text{2}} {\text{ω}}^{\text{-1}} {\text{α}}^{\text{-1}} \text{< 1}$

Dies läßt sich als ein **Konstruktionskriterium** für einen Resonator zur Photonenkondensation nutzen.

### Beispiel quaderförmige Kavität: b < a < 1

(Siehe z. B. Peter A. Rizzi, Microwave Engineering - Passive Circuits, Prentice Hall, Englewood Cliffs, New Jersey, 1988)${\text{(17) ν}}_{\text{m,n,p}} {\text{= ω}}_{\text{m,n,p}} {\text{/ (2π) = c 2}}^{\text{-1}} {\text{( (m/a)}}^{\text{2}} {\text{+ (n/b)}}^{\text{2}} {\text{+ (p/1)}}^{\text{2}} {\text{)}}^{\text{½}}$

Der tiefste Energieeigenwert ist${\text{(18) ν}}_{\text{1,o,1}} {\text{= (c/2) ( a}}^{\text{-2}} {\text{+ 1}}^{\text{-2}} {\text{)}}^{\text{1/2}}$ und die Differenz zwischen zwei Nachbarresonanzen im unteren Frequenzbereich, wo ihr Maximum zu erwarten ist, ist${\text{x = ω}}_{\text{1,0,p+1}} {\text{- ω}}_{\text{1,0,p}} {\text{= π c {(a}}^{\text{-2}} {\text{+ ((p+1) / 1)}}^{\text{2}} {\text{)}}^{\text{1/2}} {\text{- (a}}^{\text{-2}} {\text{+(p/1)}}^{\text{2}} {\text{)}}^{\text{1/2}} \text{}}$${\text{(19) = π (c/a) 2}}^{\text{-1}} {\text{(2p+1) (a/1)}}^{\text{2}} {\text{(1+p}}^{\text{2}} {\text{(a/1)}}^{\text{2}} {\text{)}}^{\text{-1/2}}$

Zur Berechnung des Maximalwertes von x²/ω in (16) wird der Maximalwert des Faktors${\text{(2p+1)}}^{\text{2}} {\text{(1+p}}^{\text{2}} {\text{(a/1)}}^{\text{2}} {\text{)}}^{\text{-3/2}}$ berechnet, der für${\text{(20) p = -3/4 + (9/16 + 2 (1/a)}}^{\text{2}} {\text{)}}^{\text{1/2}} {\text{≈ 2}}^{\text{1/2}} \text{1/a}$ angenommen wird. Für den Quader ergibt sich damit für das Konstruktionskriterium (16) näherungsweise${\text{(21) x}}^{\text{2}} {\text{ω}}^{\text{-1}} {\text{α}}^{\text{-2}} {\text{≈ πcµ}}_{\text{0}} {\text{σ*2*3}}^{\text{-3/2}} {\text{*a*1}}^{\text{-2}} {\text{*(1}}^{\text{-1}} {\text{+ a}}^{\text{-1}} {\text{+ b}}^{\text{-1}} {\text{)}}^{\text{-2}}$

Falls b klein ist gegen a und 1, ergibt sich in SI-Einheiten für (21) die Näherung${\text{(22) 228 σ a b}}^{\text{2}} {\text{1}}^{\text{-2}}$

### Beispiel Kreiszylinder: (Jackson p. 356)

R: Kreisradius
d: Höhe
ε: Dielektrizitätskonstante
µ: magnetische Permeabilität
${\text{(23) ω}}_{\text{m,n,p}} {\text{= (µε)}}^{\text{-1/2}} {\text{(x'}}_{\text{mn}} {\text{}}^{\text{2}} {\text{R}}^{\text{-2}} {\text{+ p}}^{\text{2}} {\text{π}}^{\text{2}} {\text{d}}^{\text{-2}} {\text{)}}^{\text{1/2}} {\text{= (µε)}}^{\text{-1/2}} {\text{x'}}_{\text{mn}} {\text{R}}^{\text{-1}} {\text{( 1 + R}}^{\text{2}} {\text{p}}^{\text{2}} {\text{π}}^{\text{2}} {\text{/ (d x'}}_{\text{mn}} {\text{)}}^{\text{2}} {\text{)}}^{\text{1/2}}$ x'ₘₙ, die Wurzel von J'ₘ(x), nimmt folgende Werte an:

| | | | | |
|---|---|---|---|---|
| m=0: | x'_{0 n} = | 3.832 | 7.016 | 10.173 |
| m=1: | x'_{1 n} = | 1.841 | 5.331 | 8.536 |
| m=2: | x'_{2 n} = | 3.054 | 6.706 | 9.970 |
| m=3: | x'_{3 n} = | 4.201 | 8.015 | 11.336 |
| ... | ... | ... | | |

Zur Abschätzung des maximalen Abstands zweier Resonanzen, der entsprechend mit der ungünstigsten Übergangswahrscheinlichkeit verbunden ist, berechnen wir die Differenz nach Reihenentwicklung der Wurzel approximativ und erhalten${\text{(24) ω}}_{\text{11p+1}} {\text{-ω}}_{\text{11p}} \text{=} {\text{= c x'}}_{\text{11}} {\text{R}}^{\text{-1}} {\text{2}}^{\text{-1}} {\text{(2p+1) R}}^{\text{2}} {\text{π}}^{\text{2}} {\text{/ (d x'}}_{\text{11}} {\text{)}}^{\text{2}} {\text{(1 + R}}^{\text{2}} {\text{p}}^{\text{2}} {\text{π}}^{\text{2}} {\text{/ (d x'}}_{\text{11}} {\text{)2)}}^{\text{-1/2}} {\text{= (2p+1 ) (1 + R}}^{\text{2}} {\text{p}}^{\text{2}} {\text{π}}^{\text{2}} {\text{/ (d x'}}_{\text{11}} {\text{)}}^{\text{2}} {\text{)}}^{\text{-1/2}} {\text{2}}^{\text{-1}} {\text{c π}}^{\text{2}} {\text{x'}}_{\text{11}} {\text{}}^{\text{-1}} {\text{R d}}^{\text{-2}}$

Mit x = ω_{11 p+1} - ω₁₁ₚ berechnen wir die linke Seite im Konstruktionskriterium (16). Um den ungünstigsten Fall abzuschätzen, ermitteln wir das Maximum von${\text{(2p+1)}}^{\text{2}} {\text{(1 + R}}^{\text{2}} {\text{p}}^{\text{2}} {\text{π}}^{\text{2}} {\text{/ (d X'}}_{\text{11}} {\text{)}}^{\text{2}} {\text{)}}^{\text{-3/2}}$ für${\text{p = -(3/4) + ( (9/16) + 2 (x'}}_{\text{11}} {\text{/π)}}^{\text{2}} {\text{(d/R)}}^{\text{2}} {\text{)}}^{\text{1/2}} {\text{≈ 2}}^{\text{1/2}} {\text{(x'}}_{\text{11}} \text{/π) (d/R)}$ wobei die letzte Näherung gilt, wenn die Zylinderhöhe d groß ist gegen den Kreisdurchmesser R. Für den Kreiszylinder ergibt sich damit das Konstruktionskriterium (16) zu${\text{(25) x}}^{\text{2}} {\text{ω}}^{\text{-1}} {\text{α}}^{\text{-2}} {\text{≈ π}}^{\text{2}} {\text{3}}^{\text{-3/2}} {\text{X'}}_{\text{11}} {\text{}}^{\text{-1}} {\text{c µ}}_{\text{0}} {\text{σ R d}}^{\text{-2}} {\text{(d}}^{\text{-1}} {\text{+R}}^{\text{-1}} {\text{)}}^{\text{-2}} {\text{≈ 389 σ R}}^{\text{3}} {\text{d}}^{\text{-2}}$ die letzte Näherung wiederum in SI-Einheiten verstanden.

### Absorption, in Konkurrenz mit den Photonenübergängen zwischen den Resonanzen

Ein Mechanismus zur Nettoumverteilung von Photonen höherer Frequenzen in Photonen tieferer Frequenzen, wie er für eine Bose-Einstein-Kondensation von Photonen notwendig ist, ist möglich, wenn die Übergangswahrscheinlichkeiten zwischen den Resonanzen immer größer sind als die Absorptionswahrscheinlichkeiten. Gemäß (12) ergibt sich, mit dem Normierungsfaktor N, die Formfunktion der Resonanz k zu${\text{(26) |f}}_{\text{k}} {\text{(ω)|}}^{\text{2}} {\text{= N}}^{\text{-2}} {\text{((ω-ω}}_{\text{k}} {\text{)}}^{\text{2}} {\text{+ ω}}_{\text{k}} {\text{}}^{\text{2}} {\text{(2Q}}_{\text{k}} {\text{)}}^{\text{-2}} {\text{)}}^{\text{-1}}$

Die Formfunktion (26) nimmt für ωₖ den Maximalwert${\text{(27) |f}}_{\text{k}} {\text{(ω}}_{\text{k}} {\text{)| = N}}^{\text{-2}} {\text{ω}}_{\text{k}} {\text{}}^{\text{-2}} {\text{(2Q}}_{\text{k}} {\text{)}}^{\text{2}}$ an. Die Halbwertsbreite folgt aus${\text{(28) |f}}_{\text{k}} {\text{(ω)|}}^{\text{2}} {\text{= 2}}^{\text{-1}} {\text{N}}^{\text{-2}} {\text{ω}}_{\text{k}} {\text{}}^{\text{-2}} {\text{(2Q}}_{\text{k}} {\text{)}}^{\text{2}}$ zu${\text{(29) 2 (ω-ω}}_{\text{k}} {\text{) = ω}}_{\text{k}} {\text{/ Q}}_{\text{k}}$

Die Zerfallszeit Qₖ /ωₖ in die Photonenfunktion (10) eingesetzt gibt an, wie lange es dauert, bis die Resonanz auf den e. Teil abklingt. D. h. nach${\text{(30) Q}}_{\text{k}} {\text{/ω}}_{\text{k}}$

Sekunden beträgt die Absorptionswahrscheinlichkeit der Photonen einer Resonanz${\text{(31) 1 - e}}^{\text{-1}} \text{= 63.2%}$

Die Zerfallszeit (30) gibt gleichzeitig die Zeitskala für Photonenübergänge zwischen den Resonanzen.

### Kriterium: Sind alle Übergangswahrscheinlichkeiten zwischen benachbarten Resonanzen eines Resonators größer als (31), ergibt sich ein Umverteilungsüberschuss.

Erfmdungsgemäss dient die Vorrichtung der kontrollierten Erzielung eines Photonenflusses zwischen einer ausgewählten Resonanz eines elektromagnetischen Resonators und einer ausgewählten Zielresonanz des Resonators, wobei dieser Photonenfluss insbesondere die Umverteilung elektromagnetischer Strahlung zwischen den Resonanzen des Resonators bei der Erzeugung eines Bose-Einstein-Photonen-Kondensats unterstützt. Sie besteht im wesentlichen aus einer Kavität mit reflektierenden Wänden und aus Mitteln zum Einkoppeln von elektromagnetischer Strahlung in die Kavität, wobei die Mittel derart ausgebildet sind, dass die mittlere Energiedichte der elektromagnetischen Strahlung einen Wert erreicht, der grösser ist als die kritische Energiedichte${\text{u}}_{\text{crit}} {\text{(β) := u}}_{\text{e}} \text{(β,0)}$ bei der im Mittel in der Strahlung im Resonator effektiv eingestellten Temperatur T. Dabei ist β = 1/( kT), k die Boltzmann-Konstante, 'h die durch 2π dividierte Plancksche Konstante. Die Parameter β und µ werden durch die Lösung des Gleichungssystems$\text{u(β, µ) =} {\text{u}}_{̲}$$\text{ρ(β,µ) =} {\text{n}}_{̲}$ bestimmt, wo u den Wert der eingestellten Energiedichte und n den Wert der sich einstellenden Photonenzahldichte angeben. (Siehe z. B. Res Jost, Quantenmechanik II, Verlag der Fachvereine der ETH Zürich, 1973, S. 151 ff.) Über dieses Gleichungssystem hängen die Grössen u und n mit der Temperatur T implizit zusammen. Beispielsweise ist es technisch bequem, die mittlere Energiedichte u und die effektive Temperatur T der Strahlung als unabhängige Grössen zu betrachten.

Die eingekoppelten elektromagnetischen Wellen nehmen Zustände mit den Ausgangsresonanz-Frequenzen in der Kavität ein.

Erfindungsgemäss ist die Vorrichtung so ausgelegt, dass die Übergangswahrscheinlichkeit für den Übergang von Photonen zwischen benachbarten Zuständen zwischen den Ausgangsresonanzfrequenzen und der Zielresonanzfrequenz grösser ist als die Wahrscheinlichkeit für eine Absorption der Photonen. Insbesondere kann dies durch die Wahl der Reflektivität der Wände der Kavität, der Form der Kavität, der Größe der Kavität, oder auch durch ein in die Kavität eingebrachtes Medium, insbesondere durch ein dielektrisches Medium erreicht werden.

Der Vorteil dieser Vorrichtung liegt darin, daß der Umverteilungsvorgang von Photonen über die Resonanzmoden einer Kavität gezielt kontrolliert und beeinflusst werden kann und nicht länger nur von zufälligen Thermalisierungsprozessen abhängig bleibt. Diese Vorrichtung erleichtert damit die Bose-Einstein-Kondensation von Photonen. In ihrer Anwendung als Solarzelle, wie dies in WO 87/01503 beschrieben ist, lässt sich mit der hier beschriebenen Umverteilungsvorrichtung für Photonen auch der Wirkungsgrad zur Erzeugung des nutzbaren, laserartigen Grundzustandes kontrollieren und insbesondere gezielt steigern.

Die Erfindung wird im folgenden in Ausführungsbeispielen und anhand der Zeichnungen (siehe Anlagen) schematisch erläutert. Figur 1 zeigt schematisch einen quaderförmigen Resonator der Breite a, der Höhe b und der Länge 1. Figur 2 zeigt schematisch einen zylinderförmigen Resonator, mit einem kreisförmigen Querschnitt mit Radius R und einer Zylinderhöhe d. Figur 3 zeigt schematisch einen, an den Enden geeignet verspiegelten Glasstab als Beispiel eines dielektrischen Resonators, mit kreisförmigem Querschnitt mit Radius R und Stablänge d. Figur 4 zeigt schematisch einen näherungsweise 2-dimensionalen Resonator, in den Strahlung beispielsweise über ein geeignetes Prisma eingekoppelt wird. Figur 5 zeigt schematisch eine Kaskade näherungsweise 2-dimensionaler Resonatoren, deren Größe von oben nach unten zunimmt. Figur 6 zeigt schematisch einen näherungsweise 2-dimensionalen Resonator mit fraktalem Rand, der beipielsweise durch Ionenstrahlimplantation in einem Halbleiter ("Nanotechnologie") hergestellt werden kann. Figur 7 zeigt schematisch einen Resonator mit stadionförmigem Querschnitt. Figur 8 zeigt schematisch einen Resonator mit in die Wand eingebautem Langpassfilter.

### Erzeugung einer überkritischen Photonendichte durch ein stationäres Fließgleichgewicht

Im folgenden sei ein elektromagnetischer Resonator mit Volumen V und Oberfläche A betrachtet. Durch eine Öffnung der Größe A₂ werden Photonen eingestrahlt. A₁= A - A₂ ist die verbleibende Resonatorwand, mit Wandtemperatur T₁ und mittlerer Absorption AB. Der eingestrahlte Photonenfluß sei mit J, die eingestrahlte Photonenleistung mit P bezeichnet. Die Energieeinstrahlung in den Resonator ist damit${\text{(32) σ T}}_{\text{1}} {\text{}}^{\text{4}} {\text{A}}_{\text{1}} \text{AB + P}$

Der erste Term steht für die Abstrahlung der Wand in den Resonatorhohlraum, wobei σ jetzt die Stefan-Boltzmann-Konstante bezeichnet. Die mittlere freie Weglänge, die ein Photon zwischen zwei Reflektionen im Durchschnitt zurücklegt, ist$\text{(33) 4V/A}$

Sei E(t) die aktuelle Strahlungsenergie im Hohlraum. Die auf die Wand auftreffende Strahlungsleistung ergibt sich aus der Energie E(t), die während der freien Laufzeit (4V/A)/c im Mittel einmal auf die Wand trifft. Damit beträgt die absorbierte Leistung${\text{(34) E(t) c (4V/A)}}^{\text{-1}} {\text{AB (A}}_{\text{1}} {\text{/A) + E(t) c (4V/A)}}^{\text{-1}} {\text{A}}_{\text{2}} \text{/A}$

Mit (32) und (34) ergibt sich die Ratengleichung für die Strahlungsenergie im Resonator zu${\text{(35) dE = σ T}}_{\text{1}} {\text{}}^{\text{4}} {\text{AB A}}_{\text{1}} {\text{dt + P dt - c (AB A}}_{\text{1}} {\text{+ A}}_{\text{2}} {\text{) (4V)}}^{\text{-1}} \text{E dt}$

Integration ergibt die Lösung${\text{(36) E(t) = (σ T}}_{\text{1}} {\text{}}^{\text{4}} {\text{AB A}}_{\text{1}} {\text{+ P) c}}^{\text{-1}} {\text{4V (AB A}}_{\text{1}} {\text{+ A}}_{\text{2}} {\text{)}}^{\text{-1}} \text{*} {\text{* (1-e}}^{\text{-c(4ν)-1 (AB A}} {\text{1}}^{\text{+A}} {\text{2}}^{\text{)t)}}$ Entsprechend ergibt sich für die Photonenzahl im Resonatorhohlraum${\text{(37) N(t) = (σT}}_{\text{1}} {\text{}}^{\text{3}} {\text{g}}_{\text{3}} {\text{(1) (3k g}}_{\text{4}} {\text{(1))}}^{\text{-1}} {\text{AB A}}_{\text{1}} {\text{+ J) c}}^{\text{-1}} {\text{4V (AB A}}_{\text{1}} {\text{+ A}}_{\text{2}} {\text{)}}^{\text{-1}} \text{*} \text{* (1 - e} {\text{}}^{{\text{-c(4V)-1 (AB A}}_{\text{1}} {\text{+ A}}_{\text{2}} \text{)t}} \text{)}$

Die beiden Funktionswerte der Riemannschen Zetafunktion sind${\text{g}}_{\text{3}} {\text{(1) = 1.202 und g}}_{\text{4}} {\text{(1) = π}}^{\text{4}} \text{/ 90}$

Die Gleichgewichtswerte der Energiedichte E(∞)/V und der Photonenzahldichte N(∞)/V, die sich sehr rasch approximativ einstellen, sind${\text{(38) u(T}}_{\text{1}} {\text{,P) = (4/c) (σ T}}_{\text{1}} {\text{}}^{\text{4}} {\text{AB A}}_{\text{1}} {\text{+ P) (AB A}}_{\text{1}} {\text{+ A}}_{\text{2}} {\text{)}}^{\text{-1}}$${\text{(39) ρ(T}}_{\text{1}} {\text{,J) = (4/c) (σ T}}_{\text{1}} {\text{}}^{\text{3}} {\text{g}}_{\text{3}} {\text{(1) (3k g}}_{\text{4}} {\text{(1))}}^{\text{-1}} {\text{AB A}}_{\text{1}} {\text{+ J) (AB A}}_{\text{1}} {\text{+ A}}_{\text{2}} {\text{)}}^{\text{-1}}$

Ein kleines Thermometer im Gleichgewicht mit der Strahlung würde eine mittlere Photonenenergie registrieren und entsprechend die folgende Temperatur T angeben:${\text{(40) u(T}}_{\text{1}} {\text{,P) / ρ(T}}_{\text{1}} {\text{,J) = 3kT g}}_{\text{4}} {\text{(1) / g}}_{\text{3}} \text{(1)}$

Diese mittlere Temperatur T der Strahlungsphase impliziert eine kritische Energiedichte, die Energiedichte der schwarzen Strahlung.${\text{(41) u}}_{\text{c}} {\text{(T) = (4/c) σ T}}^{\text{4}} {\text{= (4/c) σ g}}_{\text{3}} {\text{(1)}}^{\text{4}} {\text{(3k g}}_{\text{4}} {\text{(1))}}^{\text{-4}} {\text{(u/ρ)}}^{\text{4}}$

Kondensation tritt ein, falls${\text{(42) u/u}}_{\text{c}} \text{(T) > 1}$ d.h. falls${\text{(43) (c/4) σ}}^{\text{-1}} {\text{(3k g}}_{\text{4}} {\text{(1) / g}}_{\text{3}} {\text{(1))}}^{\text{4}} {\text{u}}^{\text{-3}} {\text{ρ}}^{\text{4}} \text{> 1}$

(38) und (39) in (43) eingesetzt ergibt als Kondensationskriterium eine Beziehung zwischen der Wandtemperatur T₁, dem Photonenfluß J und der Photonenleistung P:$\text{(44)} {\text{σ}}^{\text{-1}} {\text{(AB A}}_{\text{1}} {\text{+ A}}_{\text{2}} {\text{)}}^{\text{-1}} {\text{(σ T}}_{\text{1}} {\text{}}^{\text{3}} {\text{AB A}}_{\text{1}} {\text{+ J (3k g}}_{\text{4}} {\text{(1) / g}}_{\text{3}} {\text{(1)) )}}^{\text{4}} {\text{(σ T}}_{\text{1}} {\text{}}^{\text{4}} {\text{AB A}}_{\text{1}} {\text{+ P)}}^{\text{-3}} \text{> 1}$

### Erzeugung der überkritischen Photonendichte durch "abgeschnittene" Wärmestrahlung

Durch ein Langpaßfilter in der Öffnung A₂ wird Wärmestrahlung der Temperatur T₂ in den Resonator fokussiert, wobei T₂ > T₁. Photonen mit Wellenlängen größer λ_{G} werden durchgelassen, solche mit kleinerer Wellenlänge können nicht passieren.

Die Integraldarstellung der Energiedichte und Photonenzahldichte schwarzer Strahlung ist gegeben durch

Abschneiden aller Photonenfrequenzen größer als ν_{G} (bzw. aller Wellenlängen kleiner als λ_{G}) ergibt die truncierten Energie- und Photonenzahldichten ${\text{(49) mit a}}_{\text{G}} {\text{= h (kT)}}^{\text{-1}} {\text{ν}}_{\text{G}} {\text{= hc (kT)}}^{\text{-1}} {\text{λ}}_{\text{G}} {\text{}}^{\text{-1}}$

Die in den Resonator eingestrahlte truncierte Wärmestrahlung hat eine Leistung${\text{(50) P = (c/4) A}}_{\text{2}} {\text{{ u}}_{\text{tr}} {\text{(T}}_{\text{2}} {\text{,a}}_{\text{G}} {\text{) + u}}_{\text{c}} {\text{(T}}_{\text{1}} {\text{) - u}}_{\text{tr}} {\text{(T}}_{\text{1}} {\text{,a}}_{\text{G}} \text{)}}$

Der erste Term in der geschweiften Klammer steht für die von der Wärmequelle der Temperatur T₂ eingestrahlte truncierte Wärmestrahlung. Das Filter soll die gleiche Temperatur T₁ haben wie die Resonatorwand. Allerdings nehmen die Durchlaßfrequenzen nicht am thermischen Gleichgewicht zwischen Strahlung und Filter teil. Vom zweiten Term in der geschweiften Klammer, der für die Eigenstrahlung des Filters steht, müssen deshalb mittels des letzten Terms die Durchlaßfrequenzen abgezogen werden. Der Photonenstrom in den Resonatorhohlraum ist, entsprechend,${\text{(51) J = (c/4) A}}_{\text{2}} {\text{{ ρ}}_{\text{tr}} {\text{(T}}_{\text{2}} {\text{,a}}_{\text{G}} {\text{) + ρ}}_{\text{c}} {\text{(T}}_{\text{1}} {\text{) - ρ}}_{\text{tr}} {\text{(T}}_{\text{1}} {\text{,a}}_{\text{G}} \text{)}}$ (50) und (51) in (38) und (39) eingesetzt ergibt${\text{(52) u = u}}_{\text{c}} {\text{(T}}_{\text{1}} {\text{) + f}}_{\text{2}} {\text{*(U}}_{\text{tr}} {\text{(T}}_{\text{2}} {\text{,a}}_{\text{G}} {\text{) - u}}_{\text{tr}} {\text{(T}}_{\text{1}} {\text{,a}}_{\text{G}} \text{))}$${\text{(53) ρ = ρ}}_{\text{c}} {\text{(T}}_{\text{1}} {\text{) + f}}_{\text{2}} {\text{*(ρ}}_{\text{tr}} {\text{(T}}_{\text{2}} {\text{,a}}_{\text{G}} {\text{) - ρ}}_{\text{tr}} {\text{(T}}_{\text{1}} {\text{,a}}_{\text{G}} \text{))} {\text{f}}_{\text{2}} {\text{:= A}}_{\text{2}} {\text{*(AB A}}_{\text{1}} {\text{+ A}}_{\text{2}} \text{)}$

Diese Gleichungen in die Kondensationsbedingung (43) eingesetzt ergeben${\text{(54) u / u}}_{\text{c}} {\text{= { 1 + f}}_{\text{2}} {\text{*( (T}}_{\text{2}} {\text{/T}}_{\text{1}} {\text{)}}^{\text{3}} {\text{*r}}_{\text{ρ}} {\text{(T}}_{\text{2}} {\text{,a}}_{\text{G}} {\text{) - r}}_{\text{ρ}} {\text{(T}}_{\text{1}} {\text{,a}}_{\text{G}} {\text{))}}}^{\text{4}} \text{*} {\text{* { 1 + f}}_{\text{2}} {\text{*( (T}}_{\text{2}} {\text{/T}}_{\text{1}} {\text{)}}^{\text{4}} {\text{*r}}_{\text{u}} {\text{(T}}_{\text{2}} {\text{,a}}_{\text{G}} {\text{) - r}}_{\text{u}} {\text{(T}}_{\text{1}} {\text{,a}}_{\text{G}} {\text{))}}}^{\text{3}}$ wobei${\text{r}}_{\text{ρ}} {\text{(T,a): = ρ}}_{\text{tr}} {\text{(T,a) / ρ}}_{\text{c}} {\text{(T) und r}}_{\text{u}} {\text{(T,a): = u}}_{\text{tr}} {\text{(T,a) / u}}_{\text{c}} \text{(T)}$

### Photonenkondensation durch Mikrowelleninjektion mit einem Sender

In einen elektromagnetischen Resonator mit der Grundfrequenz ν₁ wird ein auf die Frequenz νₛ > ν₁ eingestellter Sender eingekoppelt. Wenn die Umverteilung von Photonen höherer Frequenz in Photonen tieferer Frequenz gewährleistet ist und das Photonengas gemäß Bedingung (42) überkritisch wird, tritt die Bose-Einstein-Kondensation von Photonen ein. Der rechnerischen Einfachheit halber nehmen wir eine ideal scharfe Senderfrequenz νₛ an. Zwischen der Leistung P und dem Photonenfluß J besteht dann der Zusammenhang${\text{(55) J = P / (hν}}_{\text{s}} \text{)}$

Diese Beziehung in die linke Seite der Kondensationsrelation (44) eingesetzt, die wir als Funktion der eingekoppelten Senderleistung P, der Sendefrequenz νₛ, der Resonatorwandtemperatur T₁, des mittleren Absorptionskoeffizienten AB, der Einkoppelöffnung A₂ und und der Restfläche A₁ des Resonators mit Cr(P,νₛ,T₁,AB,A₁,A₂) bezeichnen, ergibt${\text{(56) Cr(P,ν}}_{\text{s}} {\text{,T}}_{\text{1}} {\text{,AB,A}}_{\text{1}} {\text{,A}}_{\text{2}} {\text{) = (σ T}}_{\text{1}} {\text{}}^{\text{3}} {\text{AB A}}_{\text{1}} {\text{+ P (hν}}_{\text{s}} {\text{)}}^{\text{-1}} {\text{3k (g}}_{\text{4}} {\text{(1) / g}}_{\text{3}} {\text{(1)))}}^{\text{4}} \text{*} {\text{* (σT}}_{\text{1}} {\text{}}^{\text{4}} {\text{AB A}}_{\text{1}} {\text{+ P)}}^{\text{-3}} {\text{σ}}^{\text{-1}} {\text{(AB A}}_{\text{1}} {\text{+ A}}_{\text{2}} {\text{)}}^{\text{-1}}$

Als konkretes Resonatormodell betrachten wir einen Kreiszylinder. Die Grundfrequenz ist gegeben durch${\text{(57) ω}}_{\text{111}} {\text{= (µε)-}}^{\text{1/2}} {\text{x'}}_{\text{11}} {\text{R}}^{\text{-1}} {\text{( 1 + R}}^{\text{2}} {\text{π}}^{\text{2}} {\text{/ (dx'}}_{\text{11}} {\text{)2)}}^{\text{1/2}}$

Zur Gewährleistung des Umverteilungsmechanismus der Photonen muß gemäß (25) gelten:${\text{(58) 389 σ}}_{\text{L}} {\text{R}}^{\text{3}} {\text{d}}^{\text{-1}} \text{< 1}$

Zur Unterscheidung von der Stefan-Boltzmann-Konstante sei der Leitfähigkeitskoeffzient mit einem Index L versehen. Zur Erfüllung von (58) wird die Länge des Kreiszylinders viel größer sein als sein Radius, so daß nach (57) in guter Näherung${\text{(59) ω}}_{\text{111}} {\text{≈ (µε)}}^{\text{-1/2}} {\text{X'}}_{\text{11}} {\text{R}}^{\text{-1}}$

Damit folgt aus (58), in SI-Einheiten,${\text{(60) d > (389 (σ}}_{\text{L}} {\text{)}}^{\text{1/2}} {\text{(µε)}}^{\text{-3/4}} {\text{(X'}}_{\text{11}} {\text{/ ω}}_{\text{111}} {\text{)}}^{\text{3/2}}$

Wenn wir die Länge d der Kavität begrenzen und als Material Stahl benutzen, erhalten wir bei einer Leitfähigkeit von σ_{L} = 1. 1*10⁶ Ohm⁻¹ m⁻¹ und mit ε = ε₀ und µ = µ₀ aus (60) die folgenden Frequenzen:

| | | |
|---|---|---|
| d = 2.0 m: | ν₁₁₁ > 41.728 GHz | R < 2.107* 10⁻³m |
| d = 2.5 m: | ν₁₁₁ > 35.960 GHz | R < 2.444 * 10⁻³m |
| d = 3.0 m: | ν₁₁₁ > 31.844 GHz | R < 2.76 * 10⁻³m |
| d = 3.5 m: | ν₁₁₁ > 28.734 GHz | R < 3.059*10⁻³m |
| d=4.0m: | ν₁₁₁ > 26.287 GHz | R < 3.34*10⁻³m |

Die explizite Berechnung zeigt, daß eine Parameterkonfiguration von d = 1.7 m und R = 2.44 mm, was einer Grundfrequenz von genau 36 GHz entspricht, eine immer noch knapp über der Absorptionswahrscheinlichkeit liegende minimale Übergangswahrscheinlichkeit ergibt.

Für den Fall eines Kreiszylinderresonators aus Stahl mit der Höhe d = 2.5 m und dem Radius R = 2.44 mm bestimmen wir aus der Kondensationsbedingung (44) eine Kombination der Werte für die Senderleistung und Sendefrequenz, die zur Photonenkondensation führt. Dabei sei von einer Wandtemperatur von 300 K ausgegangen. Für diesen Resonator gelten die folgenden Daten (SI-Einheiten):${\text{(61) A}}_{\text{1}} \text{= 0} {\text{A}}_{\text{2}} {\text{= 2π R d + Zπ R}}^{\text{2}} \text{= 0.038365}$${\text{AB = {8ωε}}_{\text{0}} {\text{/σ}}_{\text{L}} {\text{)}}^{\text{1/2}} \text{> 0.003815; Mittelwert für die Rechnung:}$$\text{AB = 0.005}$

Für die Sendefrequenz nehmen wir 40 GHz an. Anhand der Kondensationsfunktion (56) suchen wir Werte für die Sendeleistung, für die der Funktionswert von Cr größer als 1 wird. Dann tritt Kondensation ein. Es ergibt sich:${\text{(62) Cr(10}}^{\text{-3}} {\text{, 40*10}}^{\text{9}} \text{, 0.005, 0.038365, 0) = 1087} {\text{Cr(10}}^{\text{-3}} {\text{, 40*10}}^{\text{9}} {\text{, 0.005, 0.038365, π*10}}^{\text{-6}} \text{) = 1070} {\text{Cr(10}}^{\text{-4}} {\text{, 40*10}}^{\text{9}} {\text{, 0.005, 0.038365, π*10}}^{\text{-6}} \text{) = 4.69} {\text{Cr(10}}^{\text{-5}} {\text{, 40*10}}^{\text{9}} {\text{, 0.005, 0.038365, n*10}}^{\text{-6}} \text{) = 1.17} {\text{Cr(10}}^{\text{-6}} {\text{, 40*10}}^{\text{9}} {\text{, 0.005, 0.038365, π*10}}^{\text{-6}} \text{) = 1.0028} {\text{Cr(10}}^{\text{-7}} {\text{, 40*10}}^{\text{9}} {\text{, 0.005, 0.038365, π*10}}^{\text{-6}} \text{) = 0.986}$

Für die Sendeleistungen von 1 mW bis zu 1µW tritt Kondensation ein. Der Unterschied zwischen den beiden ersten Zeilen in (62) zeigt die Wirkung einer kleinen Öffnung im Resonator von 1 mm Radius.

Für den Fall eines Kupferrohres (σ_{L}= 5.8* 10⁷ Ohm⁻¹ m⁻¹) mit gleichem Radius, das zu einem Resonator geschlossen wird, würde die Umverteilungsbedingung (60) eine Länge von ca 18 m, für ein Messingrohr (σ_{L}= 1.5*10⁷ Ohm⁻¹ m⁻¹) von ca 9 m erfordern. Die explizite Rechnung ergibt als untere Grenzen 12 m bzw. 6.5 m. Das Kondensationskriterium wird jeweils für den gleichen Senderleistungsbereich erfüllt wie beim Kreiszylinderresonator aus Stahl.

Für einen quaderförmigen Resonator impliziert eine angenommene Grundfrequenz von 36 GHz eine Breite von a = 4.167 mm. Mit b = 2.08 mm erfordert das Umverteilungskriterium gemäß Berechnung für Stahl eine Länge von mindestens Im, für Messing 2.6 m und für Kupfer 4 m. Das Kondensationskriterium ist jeweils wieder für Sendeleistungen größer als 1 µW bei einer Sendefrequenz von 40 GHz erfüllt.

### Kavität mit dielektrischem Medium

Berücksichtigung einer von 1 verschiedenen relativen Dielektrizitätskonstanten εᵣ modifiziert das Umverteilungskriterium (16) und ergibt für quaderförmige Kavitäten nach (22)${\text{(63) 228 σ}}_{\text{L}} {\text{ε}}_{\text{r}} {\text{}}^{\text{-1}} {\text{a b}}^{\text{2}} {\text{1}}^{\text{-2}} \text{< 1}$ und für Kreiszylinder nach (25)${\text{(64) 389 σ}}_{\text{L}} {\text{σ}}_{\text{r}} {\text{}}^{\text{-1}} {\text{R}}^{\text{3}} {\text{d}}^{\text{-2}} \text{< 1}$

### Photonenkondensation durch langpaßgefilterte Wärmestrahlung

Im zweiten Hauptbeispiel zur Realisierung von Photonenkondensation soll die Abweichung von der Planck-Verteilung elektromagnetischer Strahlung durch geeignete Frequenzenselektion einer in einen Resonator mit fixierter Wandtemperatur T₁ zugeführten Wärmestrahlung der Temperatur T₂ realisiert werden (Hinweis von Armin Zastrow, ISE, Freiburg). In einer Öffnung der Resonatorkavität, deren Flächeninhalt wir wieder mit A₂ bezeichnen, wird ein Langpaßfilter eingesetzt, das nur elektromagnetische Strahlung mit Wellenlängen größer als λ_{G} bzw. mit Frequenzen kleiner als ν_{G} = c/λ_{G} durchläßt. Das Filter selbst ist auf Wandtemperatur. Ist seine Transmission für langwellige Strahlung von 1 verschieden, kommt dies einem kleineren A₂ gleich, so daß diese Größe entsprechend als effektive Größe zu interpretieren ist. Gemäß (50) würde dies implizieren, daß auch die Absorption für kurzwellige Strahlung im gleichen Umfang von 1 abweichend angenommen wird. Ein möglicherweise auftretender Unterschied hätte äußerst geringen Einfluß, solange A₂ gegen die verbleibende Resonatorwand A₁ groß ist.

Ist die Umverteilungsbedingung erfüllt, tritt Kondensation ein, wenn, u/u_{c} > 1. Wir fassen die rechte Seite von (54) zu einer Funktion der Variablen T₁, T₂, a, b, 1, A₂, λ_{G}, σ_{L} zusammen:${\text{(65) Crtrunc(T}}_{\text{1}} {\text{, T}}_{\text{2}} {\text{, a, b, 1, A}}_{\text{2}} {\text{, λ}}_{\text{G}} {\text{, σ}}_{\text{L}} \text{)}$
- T₁:: Wandtemperatur des Resonators
- T₂:: Temperatur des Wärmestrahlers
- a:: Breite
- b:: Höhe
- 1:: Länge des quaderförmigen Resonators, b < a < 1
- A₂:: Fläche der Filteröffnung
- λ_{G}:: Kante des Langpaßfilters
- σ_{L}:: Leitfähigkeit des Wandmaterials

Die Abhängigkeit der rechten Seite in (54) von a, b, c ergibt sich über die Fläche${\text{(66) A}}_{\text{1}} {\text{= A-A}}_{\text{2}} {\text{= 2 (a1 + b1 + ab) - A}}_{\text{2}}$ und, wie die Abhängigkeit von der Leitfähigkeit, über den Absorptionskoeefizienten AB. A₁, A₂ und AB sind im effektiven Flächenquotienten f₂ zusammengefaßt. Die Grenzwellenlänge λ_{G}, die Filterkante, ist gemäß (49) im Koeffizienten a_{G} enthalten. Im folgenden werden einige typische, realisierbare Parameterkonfigurationen vorgestellt. Als Kriterium für die Übergangswahrscheinlichkeit Ta wird bei der Computerrechnung ein Wert größer als 70 % vorausgesetzt.

| **1. Fall:** Die Grundfrequenz des Resonators soll 9 GHz betragen, um die meßtechnisch vorliegende besonders günstige Empfindlichkeit auszunützen. | | |
|---|---|---|
| Die Vorgabe hat a = 0.0167 m zur Folge. Für Kavitäten aus Stahl mit σ_{L} = 1.1 * 10⁶ Ohm⁻¹ m⁻¹, aus Messing mit σ_{L} = 1.5 * 10⁷ Ohm⁻¹ m⁻¹ und aus Kupfer mit (σ_{L} = 5.8* 10⁷ Ohm⁻¹ m⁻¹ ergeben sich aus dem Umverteilungskriterium (63) folgende Abschätzungen für die Kombinationsmöglichkeiten von 1 und b: | | |

| | Abschätzung | Rechnung |
|---|---|---|
| Stahl: | 1/b > 2047 | b = 1 mm ⇒ 1 > 1.5 m |
| | | b = 2mm ⇒ 1 > 2.8m |
| | | b = 3mm ⇒ 1 > 4.0 m |
| | | b = 4mm ⇒ 1 > 5.1 m |
| | | b = 5mm ⇒ 1 > 6.1 m |
| | | |
| Messing: | 1/b > 7558 | b = 1 mm ⇒ 1 > 5.5 m |
| Kupfer: | 1/b > 14861 | b = 1 mm ⇒ 1 > 10.8 m |

Für die obigen Parameterkonfigurationen nimmt die Kondensationsfunktion (65) für eine Wandtemperatur von T₁ = 300 K und eine Einstrahlungstemperatur von T₂ = 1000 K entsprechend die folgenden Werte an.${\text{Crtrunc(300K, 1000K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{)= 1.058}$${\text{Crtrunc(300K, 1000K, 1.67cm, 2mm, 2.8m, 1.44cm}}^{\text{2}} {\text{, 8.4µm, 1.1*10}}^{\text{6}} {\text{Ω}}^{\text{-1}} {\text{m}}^{\text{-1}} \text{) = 1.030}$${\text{Crtrunc(300K, 1000K, 1.67cm, 3mm, 4.0m, 1.44cm}}^{\text{2}} {\text{, 8.4µm, 1.1*10}}^{\text{6}} {\text{Ω}}^{\text{-1}} {\text{m}}^{\text{-1}} \text{) = 1.018}$${\text{Crtrunc(300K, 1000K, 1.67cm, 4mm, 5.1m, 1.44cm}}^{\text{2}} {\text{, 8.4µm, 1.1*10}}^{\text{6}} {\text{Ω}}^{\text{-1}} {\text{m}}^{\text{-1}} \text{) = 1.013}$${\text{Crtrunc(300K, 1000K, 1.67cm, 5mm, 6.1m, 1.44cm}}^{\text{2}} {\text{, 8.4µm, 1.1*10}}^{\text{6}} {\text{Ω}}^{\text{-1}} {\text{m}}^{\text{-1}} \text{) = 1.009}$${\text{Crtrunc(300K, 1000K, 1.67cm, 1mm, 5.5m, 1.44cm}}^{\text{2}} {\text{, 8.4µm, 1.5*10}}^{\text{7}} {\text{Ω}}^{\text{-1}} {\text{m}}^{\text{-1}} \text{) = 1.058}$${\text{Crtrunc(300K, 1000K, 1.67cm, 1mm,10.8m,1.44cm}}^{\text{2}} {\text{, 8.4µm, 5.8*10}}^{\text{7}} {\text{Ω}}^{\text{-1}} {\text{m}}^{\text{-1}} \text{) = 1.058}$

Für den ersten Parametersatz heißt dies, daß die kritische Energiedichte um 5.8 %, für den zweiten um 3 % usw. überschritten wird. Wird die Temperatur variiert, bleibt das Photonengas für nicht zu hohe Temperaturen kritisch. Für niedrigere Temperaturen nimmt die "Kritizität" ab, gegen höhere nimmt sie zunächst zu. Für den ersten Parametersatz sieht die Temperaturabhängigkeit wie folgt aus.${\text{Crtrunc(300K, 400K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{) =1.015}$${\text{Crtrunc(300K, 600K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{) = 1.033}$${\text{Crtrunc(300K, 800K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{) = 1.044}$${\text{Crtrunc(300K, 1000K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{)= 1.058}$${\text{Crtrunc(300K, 1200K, 1.67cm, 1mm, 1.5m, 1.44cm}}^{\text{2}} {\text{, 8.4)µm, 1.1*10}}^{\text{6}} {\text{Ω}}^{\text{-1}} {\text{m}}^{\text{-1}} \text{)= 1.076}$${\text{Crtrunc(300K, 1400K, 1.67cm, 1mm, 1.5m, 1.44cm}}^{\text{2}} {\text{, 8.4µm, 1.1*10}}^{\text{6}} {\text{Ω}}^{\text{-1}} {\text{m}}^{\text{-1}} \text{) = 1.098}$${\text{Crtrunc(300K, 1600K, 1.67cm, 1mm, 1.5m, 1.44cm}}^{\text{2}} {\text{, 8.4µm, 1-1*10}}^{\text{6}} {\text{Ω}}^{\text{-1}} {\text{m}}^{\text{-1}} \text{) = 1.125}$

| **2. Fall:** a wird so bemessen, daß die Filterbedeckung ca 2/3 der Breite der Kavität nicht überschreitet. Die effektive Abmessung des Filters ist 18mm * 8mm. | | |
|---|---|---|
| Dies legt folgende Wahl nahe: | | |
| a = 0.0125 m und A₂ = 1.44*10⁻⁴ m², als Effektivwert verstanden. | | |
| Die Grundfrequenz ist dann 12 GHz. | | |
| Die tatsächlichen **Filterdaten** sind: 20mm * 9.14mm λG = 8.4µm Transmission = 82% (bis ca 15µm garantiert). | | |

| | Abschätzung | Rechnung |
|---|---|---|
| Stahl: | 1/b > 1771 | b = 1 mm ⇒ 1 > 1.3 m |
| | | b = 2mm ⇒ 1 > 2.4 m |
| | | b = 3mm ⇒ 1 > 3.3 m |
| | | b=4mm ⇒ 1 > 4.1 m |
| | | b = 5 mm ⇒ 1 > 4.9 m |
| Messing: | 1/b > 6539 | b = 1 nim ⇒ 1 > 4.7 m |
| Kupfer: | 1/b > 12857 | b = 1 mm ⇒ 1 > 9.1 m |

Die Kondensationsfunktionswerte für die verschiedenen Parameterkonfigurationen lauten jetzt:
Crtrunc(300K, 1000K, 1.25cm, 1mm, 1.3m, 1.44cm², 8.4µm, 1.1*10⁶Ω⁻¹m⁻¹) = 1.099
Crtrunc(300K, 1000K, 1.25cm, 2mm, 2.4m, 1.44cm², 8.4µm, 1.1*10⁶Ω⁻¹m⁻¹) = 1.048
Crtrunc(300K, 1000K, 1.25cm, 3mm, 3.3m, 1.44cm², 8.4µm, 1.1*10⁶Ω⁻¹m⁻¹) = 1.030
Crtrunc(300K, 1000K, 1.25cm, 4mm, 4.1m, 1.44cm², 8.4µm, 1.1*10⁶Ω⁻¹m⁻¹) = 1.020
Crtrunc(300K, 1000K, 1.25cm, 5mm, 4.9m, 1.44cm², 8.4µm, 1.1*10⁶Ω⁻¹m⁻¹) = 1.015
Crtrunc(300K, 1000K, 1.25cm, 1mm, 4.7m, 1.44cm², 8.4 µm, 1.5*10⁷Ω⁻¹m⁻¹) = 1.102
Crtrunc(300K, 1000K, 1.25cm, 1mm, 9.1m, 1.44cm², 8.4µm, 5.8*10⁷Ω⁻¹m⁻¹) = 1.144

Gegenüber Fall 1 ist bei gleicher Einstrahlungsintensität das Volumen kleiner geworden, so daß sich die Kritizität erhöht hat.

| **3. Fall**: a wird klein gewählt, a = 0.004775 m und b = 0.002388 m festgesetzt (Hohlleitermaß R 500). Die Grundfrequenz beträgt dann 31.414 GHz. Die Filtergröße kann nicht ausgenutzt werden, A₂ = 3mm * 18mm = = 5.4 * 10⁻⁵ m², wieder als Effektivwert verstanden. | | | |
|---|---|---|---|
| | Abschätzung | | Rechnung |
| Stahl: | 1/b > 1095 | 1 > 2.615 m | 1 > 1.4 m |
| Messing: | 1/b > 4042 | 1 > 9.653 m | 1 > 5.0 m |
| Kupfer: | 1/b > 7947 | 1 > 18.978 m | 1 > 9.7 m |

Die zugehörigen Kondensationsfunktionswerte sind:
Crtrunc(300K, 1000K, 4.775mm, 2.388mm, 1.4m, 0.54cm², 8.4µm, 1.1*10⁶) = 1.042
Crtrunc(300K, 1000K, 4.775mm, 2.388mm, 5.0m, 0.54cm², 8.4µm, 1.5*10⁷) =1.044
Crtrunc(300K, 1000K, 4.775mm, 2.388mm, 9.7m, 0.54cm², 8.4µm, 5.8*10⁷) = 1.045

### Photonenkondensation durch optische Injektion mit einem Laser

Anstelle der Injektion von Mikrowellen, wie in Abschnitt 6, wird jetzt die Einstrahlung mit einem optischen Laser in eine elektromagnetische Kavität betrachtet. Hierbei soll ein Kreiszylinderresonator mit einem Durchmesser von 1 mm (R = 5*10⁻⁴m), gefüllt mit einem Dielektrikum, zugrundegelegt werden. Konkret gehen wir aus von Quarzglas mit einer relativen Dielektrizitätskonstante von εᵣ = 4. Die Grundfrequenz des Resonators liegt damit bei 87.901 GHz. Zur Gewährleistung des Umverteilungskriteriums (64) wird d » R.

In den Glasstab wird an einem Ende über einen halbdurchlässigen Spiegel ein Laser eingekoppelt. Das gegenüberliegende Ende ist durch einen Spiegel mit hoher Reflektivität abgeschlossen. Im Glasstab wird zunächst Totalreflektion überwiegen. Der Grenzwinkel für die Totalreflektion ist 30°. Nach Reflektionen und Streuung wird auf der Basis der Geometrie und der Fresnel-Theorie die mittlere Absorptionswahrscheinlichkeit gegen 30% gehen (siehe Bergmann-Schäfer, Experimentalphysik, Band 3, Optik, Walter de Gruyter, Berlin, 1993). Die Oberfläche des Glasstabes sei mit einer nach innen sehr gut reflektierenden Silberbeschichtung versehen. Im optischen Bereich ergibt sich aufgrund der Reflektivität von Silber in Kombination mit der Totalreflektion insgesamt eine Absorptionswahrscheinlichkeit von weniger als 2%. Dieser Wert sei der Rechnung zur Kondensationsbedingung zugrundegelegt. Zur Anwendung von (64) wird die hohe Leitfähigkeit von Silber, σ_{L} = 6.12*10⁷ Ohm⁻¹ m⁻¹ benutzt. Damit liegen die jeweiligen Abschätzungen auf der "sicheren" Seite.

Unter diesen Voraussetzungen wird die Umverteilungsbedingung (64) mit$\text{d > 0.863 m}$ erfüllt. Die Rechnung mittels Computer ergibt den Wert$\text{(67) d > 1.32 m für R = 0.5 mm}$ welcher im weiteren benutzt werden wird, neben dem Parametersatz, der sich unter Verwendung optischer Glasfasern mit einem Durchmesser von 50 µm ergibt:$\text{(68) d > 1.5 cm für R = 25 µm}$

Die Kondensationsbedingung überprüfen wir hier in der Form (56). Wie oben erläutert, setzen wir für den Absorptionskoeffizienten 2% ein. Der Übersichtlichkeit halber geben wir die Fläche A₁ als Funktion des Radius R und der Zylinderlänge d an, A₁ (R, d). Als Laserinput untersuchen wir die Signalfrequenzen νₛ, die zu den Laserwellenlängen 0.6µ inclusive halber und viertels frequenzwerte, 1.064µ inclusive halbem Frequenzwert, sowie 10µ gehören.${\text{Cr( 17W, 5*10}}^{\text{14}} {\text{Hz, 300K, 0.02, A}}_{\text{1}} {\text{(25µm, 1.5cm), π*10}}^{\text{-12}} {\text{m}}^{\text{2}} \text{) = 1.01988}$${\text{Cr( 1W, 5*10}}^{\text{14}} {\text{Hz, 300K, 0.02, A}}_{\text{1}} {\text{(25µm, 1.5cm), π*10}}^{\text{-12}} {\text{m}}^{\text{2}} \text{) = 0.0601346}$${\text{Cr( 1.1W, 2.5*10}}^{\text{14}} {\text{Hz, 300K, 0.02, A}}_{\text{1}} {\text{(25µm, 1.5cm), π*10}}^{\text{-12}} {\text{m}}^{\text{2}} \text{) = 1.05689}$${\text{Cr( 1W, 2.5*10}}^{\text{14}} {\text{Hz, 300K, 0.01, A}}_{\text{1}} {\text{(25µm, 1.5cm), π-10}}^{\text{-12}} {\text{m}}^{\text{2}} \text{) = 1.92054}$${\text{Cr( 0.5W, 2.5*10}}^{\text{14}} {\text{Hz, 300K, 0.01, A}}_{\text{1}} {\text{(25µm, 1.5cm), n*10}}^{\text{-12}} {\text{m}}^{\text{2}} \text{) = 0.960856}$${\text{Cr( 0.1W, 1.25*10}}^{\text{14}} {\text{Hz, 300K, 0.02, A}}_{\text{1}} {\text{(25µm, 1.5cm), π*10}}^{\text{-12}} {\text{m}}^{\text{2}} \text{) = 1.54448}$${\text{Cr( 1W, 2.818*10}}^{\text{14}} {\text{Hz, 300K, 0.01, A}}_{\text{1}} {\text{(25µm, 1.5cm), π*10}}^{\text{-12}} {\text{m}}^{\text{2}} \text{) = 1.18975}$${\text{Cr( 0.5W, 1.409*10}}^{\text{14}} {\text{Hz, 300K, 0.02, A}}_{\text{1}} {\text{(25µm, 1.5cm), π*10}}^{\text{-12}} {\text{m}}^{\text{2}} \text{) = 4.76229}$${\text{Cr( 10}}^{\text{-4}} {\text{W, 3*10}}^{\text{13}} {\text{Hz, 300K, 0.02, A}}_{\text{1}} {\text{(25µm, 1.5cm), π*10}}^{\text{-12}} {\text{m}}^{\text{2}} \text{) = 0.945847}$${\text{Cr( 10}}^{\text{-4}} {\text{W, 3*10}}^{\text{13}} {\text{Hz, 300K, 0.01, A}}_{\text{1}} {\text{(25µm, 1.5cm), π*10}}^{\text{-12}} {\text{m}}^{\text{2}} \text{) = 1.37506}$${\text{Cr( 10}}^{\text{-3}} {\text{W, 3*10}}^{\text{13}} {\text{Hz, 300K, 0.02, A}}_{\text{1}} {\text{(25µm, 1.5cm), π*10}}^{\text{-12}} {\text{m}}^{\text{2}} \text{) = 5.04832}$${\text{Cr( 1W, 3*10}}^{\text{13}} {\text{Hz, 300K, 0.02, A}}_{\text{1}} {\text{(0.5mm, 1.32m), π*10}}^{\text{-12}} {\text{m}}^{\text{2}} \text{) = 3.05907}$

Eine Realisierung der Kondensationsbedingung für ein setting 0.6µ-Laser und große Kavität würde eine extrem hohe Laserleistung erfordern, mindestens 30kW. Selbst nach zweimaliger Frequenzhalbierung wären bei einer Absorption von 2% immer noch 120W nötig. Für die kleine Glasfaserkavität ist nach zweimaliger Frequenzhalbierung auch mit diesem Laser die Kondensationsschwelle gut erreichbar (siehe 6. Zeile).

Da beim 10µ-Laser die Wellenlänge nicht mehr so weit von der thermischen Wellenlänge von 16µm für 300 K entfernt ist, läßt sich die Kondensation bereits mit geringerer Leistung erzielen.

### Kavitäten mit fraktalem Rand

In Kavitäten mit fraktalem Rand (Benoit B. Mandelbrot, The Fractal Geometry of Nature, W. H. Freeman and Company, New York, 1983) gelingt es, in einem endlich großen Gebiet ein Resonatorspektrum mit beliebig dicht liegenden Resonanzen zu erzeugen. Selbstähnliche fraktale Strukturen lassen sich auf einer großen Skalierungsspanne bis hinunter zur technischen Bearbeitbarkeitsgrenze mit Hilfe der Struktur-definierenden Algorithmen durch programmierbare CNC-Maschinen in guter Näherung anfertigen. Durch die dicht liegenden Resonanzen kommt es zu einer besonders intensiven Überlappung zwischen benachbarten Resonanzen.

### Kavitäten mit chaotischem Strahlungsverlauf

Kavitäten mit irregulärem, nicht integrablem Resonanzenspektrum geben Anlaß zu chaotischem Verhalten der Strahlung im Resonator. So weisen sogenannte "Stadiongeometrien" von Resonatoren "Quantenchaos" auf. Siehe z. B. - L. E. Reichl, The Transition to Chaos, Springer-Verlag, New York, 1992; - H. A. Cerdeira, R. Ramaswamy, M. C. Gutzwiller, G. Casati (Hrg.), Quantum Chaos, World Scientific, Singapore, 1991.

Bei diesen chaotischen, turbulenten Prozessen im Resonator kommt es zu Photonen-Übergängen zwischen Resonanzen.

## Patentansprüche

1. Vorrichtung zur kontrollierten Erzielung eines Photonenflusses zwischen wenigstens einer ausgewählten Resonanz eines elektromagnetischen Resonators und einer ausgewählten Zielresonanz des Resonators, wobei dieser Photonenfluss insbesondere die Umverteilung elektromagnetischer Strahlung zwischen den Resonanzen des Resonators bei der Erzeugung eines Bose-Einstein-Photonen-Kondensats unterstützt,
bestehend im wesentlichen aus einer Kavität mit reflektierenden Wänden und aus Mitteln zum Einkoppeln von elektromagnetischer Strahlung in die Kavität, wobei die Mittel derart ausgebildet sind, dass die mittlere Energiedichte der elektromagnetischen Strahlung einen Wert erreicht, der grösser ist als die kritische Energiedichte${\text{u}}_{\text{crit}} {\text{(β) := u}}_{\text{e}} \text{(β,0)}$ bei der im Mittel in der Strahlung im Resonator effektiv eingestellten Temperatur T,
wobei β = 1 / kT , mit der Boltzmann-Konstanten k, wobei 'h für die durch 2π dividierte Plancksche Konstante steht, die Parameter β und µ eine Lösung des Gleichungssystems
u(β,µ) = u
ρ(β,µ) = n sind, wo u den Wert der eingestellten Energiedichte und n den Wert der sich einstellenden Photonenzahldichte angeben, die so mit der Temperatur T implizit zusammenhängen,
wobei die eingekoppelten elektromagnetischen Wellen in der Kavität Zustände mit Ausgangsresonanz-Frequenzen einnehmen,
**dadurch gekennzeichnet, dass** die Kavität derart ausgelegt ist, dass insbesondere die Reflektivität der Wände der Kavität, die Form der Kavität, die Größe der Kavität, und/oder ein in die Kavität eingebrachtes Medium derart ausgelegt sind, dass die Übergangswahrscheinlichkeit für den Übergang von Photonen zwischen benachbarten Zuständen zwischen den Ausgangsresonanzfrequenzen und der Zielresonanzfrequenz grösser ist als die Wahrscheinlichkeit für eine Absorption der Photonen.

2. Vorrichtung nach Anspruch 1, **dadurch gekennzeichnet, dass** die Grösse und die Form der Resonanzkavität derart gewählt wird, dass bei vorbestimmter Reaktivität der Wände der Kavität die Überlappung zweier benachbarter Zustände im Bereich zwischen der gewünschten Ausgangsresonanzfrequenz und der Zielresonanzfrequenz ausreichend gross ist, damit die Übergangswahrscheinlichkeit für den Übergang von Photonen zwischen benachbarten Zuständen grösser ist als die Wahrscheinlichkeit für eine Absorption der Photonen in der Kavität.

3. Vorrichtung nach Anspruch 1, **dadurch gekennzeichnet, dass** die Begrenzung der Resonanzkavität derart fraktal ausgebildet ist, dass bei vorbestimmter Reflektivität der Wände der Kavität und bei gegebenem Volumen der Kavität die Überlappung zweier benachbarter Zustände im Bereich zwischen der gewünschten Ausgangsresonanzfrequenz und der Zielresonanzfrequenz ausreichend gross ist, damit die Übergangswahrscheinlichkeit für den Übergang von Photonen zwischen benachbarten Zuständen grösser ist als die Wahrscheinlichkeit für eine Absorption der Photonen in der Kavität.

4. Vorrichtung nach Anspruch 1, **dadurch gekennzeichnet, dass** ein derart geeignetes Medium in die Kavität gefüllt wird, dass bei vorbestimmter Grösse der Kavität, bei vorbestimmter Form der Kavität, bei gegebenenfalls fraktaler Berandung der Kavität und bei fester Reflektivität der Wände der Kavität die Überlappung zweier benachbarter Zustände im Bereich zwischen der gewünschten Ausgangsresonanzfrequenz und der Zielresonanzfrequenz ausreichend gross ist, damit die Übergangswahrscheinlichkeit für den Übergang von Photonen zwischen benachbarten Zuständen grösser ist als die Wahrscheinlichkeit für eine Absorption der Photonen in der Kavität.

5. Vorrichtung nach einem der Ansprüche 1 bis 4, **dadurch gekennzeichnet, dass** die Kavität approximativ zweidimensional ist, insbesondere aus einer Fläche mit einem umlaufenden Rand besteht, wobei im Falle einer fraktalen Berandung nach Anspruch 3 die fraktale Dimension des Randes durch 1+ε gegeben ist, wobei 0<ε<1.

6. Vorrichtung nach einem der Ansprüche 1 bis 4, **dadurch gekennzeichnet, dass** die Kavität dreidimensional ist, insbesondere quaderförmig oder zylindrisch ist, wobei im Falle einer fraktalen Berandung nach Anspruch 3 die fraktale Dimension des Randes durch 2+ε gegeben ist, wobei 0<ε<1.

7. Vorrichtung nach Anspruch 5, **dadurch gekennzeichnet, dass** eine Kaskade von übereinander angeordneten Kavitäten vorgesehen ist, wobei die einzelnen Kavitäten unterschiedliche Grundzustände aufweisen.

8. Vorrichtung nach Anspruch 6, **dadurch gekennzeichnet, dass** eine Kaskade von miteinander gekoppelten Kavitäten vorgesehen ist, wobei die einzelnen Kavitäten unterschiedliche Grundzustände aufweisen.

9. Vorrichtung nach einem der Ansprüche 1 bis 8, **dadurch gekennzeichnet, dass** die Mittel zum Einkoppeln der elektromagnetischen Strahlung einen Langpassfilter aufweisen, der Wellenlängen, die kleiner sind als ein fest gewählter, vorzugsweise im Infraroten liegender Wert, abschneidet.

10. Vorrichtung nach einem der Ansprüche 1 bis 8, **dadurch gekennzeichnet, dass** die Mittel zum Einkoppeln der elektromagnetischen Wellen aus einem Laser oder aus Mitteln zur Injektion von Mikrowellen oder Radiowellen bestehen.

11. Vorrichtung nach einem der Ansprüche 1 bis 10, **dadurch gekennzeichnet, dass** die Kavität derart konstruiert ist, dass alle Übergangswahrscheinlichkeiten zwischen benachbarten Resonanzen der Kavität grösser als die jeweiligen Absorptionswahrscheinlichkeiten sind.

12. Vorrichtung nach einem der Ansprüche 1 bis 11, **dadurch gekennzeichnet, dass** die Kavität derart konstruiert ist, dass sich die Strahlung in der Kavität chaotisch, irregulär ausbreitet und dadurch Übergänge von Photonen zwischen Resonanzen der Kavität provoziert, wobei die Übergangswahrscheinlichkeit größer als die entsprechende Absorptionswahrscheinlichkeit ist, derart, dass die Übergänge von Resonanzen höherer Frequenz zu Resonanzen niedrigerer Frequenz die Einstellung der Bose-Einstein-Kondensation der Photonen unterstützen.

13. Verfahren zur kontrollierten Erzielung eines Photonenflusses zwischen wenigstens einer ausgewählten Resonanz eines elektromagnetischen Resonators und einer ausgewählten Zielresonanz des Resonators, wobei dieser Photonenfluss insbesondere die Umverteilung elektromagnetischer Strahlung zwischen den Resonanzen des Resonators bei der Erzeugung eines Bose-Einstein-Photonen-Kondensats unterstützt, vorzugsweise unter Verwendung einer Vorrichtung nach Anspruch 1 bis 12, **dadurch gekennzeichnet, dass** die Übergangswahrscheinlichkeit für den Übergang von Photonen zwischen benachbarten Zuständen zwischen den Ausgangsresonanzfrequenzen und der Zielresonanzfrequenz grösser eingestellt wird als die Wahrscheinlichkeit für eine Absorption der Photonen.

## Claims

1. A device for the controlled achieving of a photon flow between at least one selected resonance of an electromagnetic resonator and a selected target resonance of the resonator,
wherein this photon flow in particular supports the redistribution of electromagnetic radiation between the resonances of the resonator in generating a Bose-Einstein photon condensate,
consisting essentially of a cavity with reflecting walls and of means for coupling electromagnetic radiation into the cavity, wherein the means are designed in a manner such that the average energy density of the electromagnetic radiation reaches a value which is larger than the critical energy density${\text{u}}_{\text{crit}} {\text{(β) := u}}_{\text{e}} \text{(β, 0)}$ at the average, effectively set temperature T of the radiation in the resonator,
wherein β = 1/(kT), with the Boltzmann constant k, wherein 'h stands for Planck's constant divided by 2π, the parameters β and µ are a solution of the equation system$\text{u (β, µ) =} {\text{u}}_{̲}$$\text{ρ (β, µ) =} {\text{n}}_{̲}$ where u denotes the value of the set energy density and n the value of the photon number density which sets in, which thus are implicitly related to the temperature T,
wherein the coupled-in electromagnetic waves in the cavity occupy the modes with the initial resonance frequencies,
**characterised in that** the cavity is designed in a manner such that, in particular the reflectivity of the walls of the cavity, the shape of the cavity, the size of the cavity and/or a medium incorporated into the cavity are designed in a manner such that the transition probability for the transition of photons between neighbouring modes in the range between the initial resonance frequencies and the target resonance frequency is larger than the probability for the absorption of photons.

2. A device according to claim 1, **characterised in that** the size and the shape of the resonance cavity is selected in a manner such that with a predetermined reflectivity of the walls of the cavity the overlapping of two neighbouring modes in the region between the desired initial resonance frequency and the target resonance frequency is sufficiently large so that the transition probabability for the transition of photons between neighbouring modes is larger than the probability for an absorption of the photons in the cavity.

3. A device according to claim 1, **characterised in that** the boundary of the resonance cavity is fractally designed in a manner such that with a predetermined reflectivity of the walls of the cavity and with a given volume of the cavity the overlapping of two neighbouring modes in the region between the desired initial resonance frequency and the target resonance frequency is sufficiently large so that the transition probability for the transition of photons between neighbouring modes is larger than the probability for an absorption of the photons in the cavity.

4. A device according to claim 1, **characterised in that** into the cavity there is filled a medium which is suitable in a manner such that with a predetermined size of the cavity, with a predetermined shape of the cavity, with an optional fractal boundary of the cavity and with a fixed reflectivity of the walls of the cavity the overlapping of two neighbouring modes in the region between the desired initial resonance frequency and the target resonance frequency is sufficiently large so that the transition probability for the transition of photons between neighbouring modes is larger than the probability for an absorption of the photons in the cavity.

5. A device according to one of the claims 1 to 4, **characterised in that** the cavity is approximatively two-dimensional, in particular consists of an area with a peripheral boundary, wherein in the case of a fractal boundary according to claim 3, the fractal dimension of the edge is given by 1 + ε, wherein 0<ε<1.

6. A device according to one of the claims 1 to 4, **characterised in that** the cavity is three-dimensional, in particular cuboidal or cylindrical, wherein in the case of a fractal boundary according to claim 3, the fractal dimension of the edge is given by 2 + ε, wherein 0<ε<1,

7. A device according to claim 5, **characterised in that** is provided a cascade of cavities arranged over one another, wherein the individual cavities have different ground states.

8. A device according to claim 6, **characterised in that** there is provided a cascade of cavities coupled to each other, whereby the individual cavities have different ground states.

9. A device according to one of the claims 1 to 8, **characterised in that** the means for coupling in the electromagnetic radiation have a long wave pass filter which cuts off wave length which are smaller than a preset value preferably lying in the infrared.

10. A device according to one of the claims 1 to 8, **characterised in that** the means for coupling in the electromagnetic waves consist of a laser or of means for injecting micro waves or radio waves.

11. A device according to one of the claims 1 to 10, **characterised in that** the cavity is constructed in such a way, that all transition probabilities between neighbouring resonances of the cavity are larger than the respective absorption probabilities.

12. A device according to one of the claims 1 to 11, **characterised in that** the cavity is constructed in such a way, that the radiation is chaotically, irregularly propagating thereby provoking transition of photons between resonances of the cavity whereby the transition probability is larger than the respective absorption probability in such a way that the transitions of resonances of high frequencies to resonances of lower frequencies support the establishing of the Bose Einstein condensation of the photons.

13. A method for the controlled achieving of a photon flow between at least of selected resonance of an electromagnetic resonator and a selected target resonance of the resonator, whereby the photon flow especially supports the redistribution of electromagnetic radiation between the resonances of the resonator with the generation of a Bose Einstein photon condesate, preferably using a device according to one of the claims 1 to 12, **characterised in that** the transition probabilities for the transition of photons between neighbouring modes between initial frequencies and the target frequency is set larger than the probability for an absorption of the photons.

## Revendications

1. Dispositif pour l'obtention contrôlée d'un flux photonique entre au moins une résonance sélectionnée d'un résonateur électromagnétique, et une résonance cible sélectionnée du résonateur, ce flux photonique favorisant en particulier la redistribution du rayonnement électromagnétique entre les résonances du résonateur lors de la production d'un condensat photonique de Bose-Einstein,
composé essentiellement d'une cavité pourvue de parois réfléchissantes, et de moyens pour introduire un rayonnement électromagnétique dans la cavité, ces moyens étant conçus pour que la densité de flux énergétique moyenne du rayonnement électromagnétique atteigne une valeur supérieure à la densité de flux énergétique critique${\text{u}}_{\text{crit}} \text{(β) : = ue (β,0)}$ à la température T régnant effectivement en moyenne dans le rayonnement dans le résonateur, avec β=1/kT, avec la constante k de Boltzmann, 'h désignant la constante de Planck divisée par 2π, et les para-mètres β et µ étant une résolution du système d'équations$\text{u {β,µ) =} {\text{u}}_{̲}$$\text{ρ (β, µ) =} {\text{n}}_{̲} \text{,}$ dans lequel u indique la valeur de la densité de flux énergétique régnant, et n la valeur de la densité photonique qui apparaît, ces valeurs étant ainsi liées implicitement à la température T,
les ondes électromagnétiques introduites adoptant dans la cavité des états avec des fréquences de résonance de départ,
**caractérisé en ce que** la cavité est prévue pour que le pouvoir réfléchissant de ses parois, sa forme, sa taille et/ou un produit introduit dans la cavité soient conçus pour que la probabilité de transition de photons entre des états voisins entre les fréquences de résonance de départ et la fréquence de résonance cible soit plus grande que la probabilité d'une absorption des photons.

2. Dispositif selon la revendication 1, **caractérisé en ce que** la taille et la forme de la cavité de résonance sont choisies pour qu'avec un pouvoir réfléchissant prédéfini des parois de la cavité, le chevauchement de deux états voisins dans la zone située entre la fréquence de résonance de départ souhaitée et la fréquence de résonance cible soit suffisamment grand pour que la probabilité de transition de photons entre des états voisins soit plus grande que la probabilité d'une absorption des photons dans la cavité.

3. Dispositif selon la revendication 1, **caractérisé en ce que** la délimitation de la cavité de résonance est conçue pour être fractale de telle sorte qu'avec un pouvoir réfléchissant prédéfini des parois de la cavité et un volume donné de celle-ci, le chevauchement de deux états voisins dans la zone située entre la fréquence de résonance de départ souhaitée et la fréquence de résonance cible soit suffisamment grand pour que la probabilité de transition des photons entre des états voisins soit plus grande que la probabilité d'une absorption des photons dans la cavité.

4. Dispositif selon la revendication 1, **caractérisé en ce qu'**on verse dans la cavité un produit approprié de telle sorte qu'avec une taille prédéfinie de la cavité, avec une forme prédéfinie de la cavité, avec éventuellement une délimitation fractale de la cavité et avec un pouvoir réfléchissant fixe des parois de la cavité, le chevauchement de deux états voisins dans la zone entre la fréquence de résonance de départ souhaitée et la fréquence de résonance cible soit suffisamment grand pour que la probabilité de transition des photons entre des états voisins soit plus grande que la probabilité d'une absorption des photons dans la cavité.

5. Dispositif selon l'une des revendications 1 à 4, **caractérisé en ce que** la cavité est approximativement à deux dimensions et se compose en particulier d'une surface avec un bord périphérique, étant précisé que dans le cas d'une délimitation fractale selon la revendication 3, la dimension fractale du bord est définie par 1+ε, avec 0<ε<1.

6. Dispositif selon l'une des revendications 1 à 4, **caractérisé en ce que** la cavité est en trois dimensions et est en particulier parallélipipédique ou cylindrique, étant précisé que dans le cas d'une délimitation fractale selon la revendication 3, la dimension fractale du bord est définie par 2+ε, avec 0<ε<1.

7. Dispositif selon la revendication 5, **caractérisé en ce qu'**il est prévu une cascade de cavités disposées les unes au-dessus des autres, les cavités individuelles présentant des états de base différents.

8. Dispositif selon la revendication 6, **caractérisé en ce qu'**il est prévu une cascade de cavités couplées entre elles, les cavités individuelles présentant des états de base différents.

9. Dispositif selon l'une des revendications 1 à 8, **caractérisé en ce que** les moyens pour introduire le rayonnement électromagnétique comporte un filtre passe-long qui intercepte les longueurs d'ondes inférieures à une valeur fixe choisie, de préférence une valeur située dans le domaine des infrarouges.

10. Dispositif selon l'une des revendications 1 à 8, **caractérisé en ce que** les moyens pour introduire les ondes électromagnétiques se composent d'un laser ou de moyens pour injecter des micro-ondes ou des ondes radio.

11. Dispositif selon l'une des revendications 1 à 10, **caractérisé en ce que** la cavité est construite pour que toutes les probabilités de transition entre des résonances de la cavité qui sont voisines soient plus grandes que les probabilités d'absorp-tion respectives.

12. Dispositif selon l'une des revendications 1 à 11, **caractérisé en ce que** la cavité est construite pour que le rayonnement dans la cavité se propage de manière chaotique et irrégulière dans la cavité et provoque ainsi des transitions de photons entre les résonances des cavités, la probabilité de transition étant plus grande que la probabilité d'absorption correspondante, de telle sorte que les transitions de résonances d'une fréquence plus élevée vers des résonances d'une fréquence plus basse favorisent l'apparition de la condensation de Bose-Einstein des photons.

13. Procédé pour l'obtention contrôlée d'un flux photonique entre au moins une résonance sélectionnée d'un résonateur électromagnétique, et une résonance cible sélectionnée du résonateur, ce flux photonique favorisant en particulier la redistribution du rayonnement électromagnétique entre les résonances du résonateur lors de la production d'un condensat photonique de Bose-Einstein, de préférence à l'aide d'un dispositif selon les revendications 1 à 12, **caractérisé en ce que** la probabilité de transition des photons entre des états voisins entre les fréquences de résonance de départ et la fréquence de résonance cible est réglée pour être plus grande que la probabilité d'une absorption des photons.
